# EUROPÄISCHE PATENTSCHRIFT

(11) **EP 0 061 535 B1**
(45) Veröffentlichungstag und Bekanntmachung des Hinweises auf die Patenterteilung: **13.02.1985**
(21) Anmeldenummer: 81110524.6
(22) Anmeldetag: 17.12.1981
(51) Int. Cl.: B41F 31/10

(54) **Farbwerk für Druckmaschinen**
Inking device for printing machines
Dispositif encreur pour machines à imprimer

(30) Priorität: 13.03.1981 DE 3109584
(43) Veröffentlichungstag der Anmeldung: 06.10.1982
(73) Patentinhaber: Heidelberger Druckmaschinen Aktiengesellschaft, D-69019 Heidelberg (DE)
(72) Erfinder: Junghans, Rudi, D-6901 Wilhelmsfeld (DE)
(74) Vertreter: Stoltenberg, Heinz-Herbert Baldo

## Beschreibung

Die Erfindung bezieht sich auf ein Farbwerk für Druckmaschinen mit einer im Farbkasten umlaufenden Farbkastenwalze, einer Übertragwalze mit mehreren schraubenlinienförmig verlaufenden Stegen auf der Mantelfläche und mit einer mit Maschinengeschwindigkeit umlaufenden Reibwalze, an der die Übertragwalze abrollt und den Farbfilm in das Farbwerk weitertransportiert.

Eine bekannte Ausführung dieser Art (DE-A-2 062 276) zeigt eine Übertragwalze, auf deren Mantelfläche eine Vielzahl schmaler Oberflächenabschnitte vorgesehen sind, deren Flanken schraubenlinienförmig in Hohlkehlen übergehen. Auf der in Drehrichtung gesehen nachlaufenden Seite gehen die Oberflächenabschnitte scharfkantig in die Hohlkehlen über. Die schnelllaufende Übertragwalze nimmt mit den schmalen Oberflächenabschnitten Farbe von der langsamer laufenden Farbkastenwalze auf und überträgt diese in das Farbwerk.

Der Nachteil dieser bekannten Ausführung ist, daß nur sehr schmale Farbstreifen in das Farbwerk übertragen werden, die sodann durch die Walzen des Farbwerkes vollflächig verteilt werden müssen, wozu eine Vielzahl von Farbwerkswalzen erforderlich sind. Ein weiterer wesentlicher Nachteil der bekannten Ausführung ist, daß sich an den scharfen nachlaufenden Kanten der Oberflächenabschnitte, z. B. beim Abwälzen zwischen Übertragwalze und Farbkastenwalze unkontrolliert Farbe ansammelt, die nach Erreichen eines unbestimmten Maximums völlig wahllos und unkontrollierbar an die Farbwerkswalzen abgegeben wird, so daß in diesem Bereich ein Überangebot an Farbe entsteht, das zu Farbschwankungen auf dem Druckprodukt führt. Ein weiterer Nachteil der bekannten Ausführung ist, daß die Übertragwalze sehr schwer zu waschen ist, denn es muß z. B. beim Farbwechsel jede Hohlkehle von Hand ausgewaschen werden, um alle Farbreste zu beseitigen. Auch ist es nicht möglich, mit den schmalen Oberflächenabschnitten zuviel im Farbwerk vorhandene Farbe in den Farbkasten zurückzufördern.

Aufgabe der Erfindung ist es, eine Übertragwalze im Farbwerk für Druckmaschinen zu schaffen, die bei hohen Maschinengeschwindigkeiten einen möglichst flächigen Farbfilm in das Farbwerk überträgt bzw. Farbe aus dem Farbwerk in den Farbkasten zurückfördert und die die Übertragung dünnster Farbschichten von der Farbkastenwalze in das Farbwerk ermöglicht.

Die Aufgabe wird durch die im Kennzeichen des Anspruchs 1 aufgeführten erfinderischen Merkmale gelöst. Ein Vorteil der Erfindung besteht darin, daß durch die durchgehende Kontaktanlage zwischen Übertragwalze und Reibwalze eine ununterbrochene, durchgehende Berührung zwischen beiden Walzen erfolgt, so daß der von den Stegen aufgenommene schmale Farbstreifen bereits zwischen diesen beiden Walzen zu einem breiten Farbstreifen ausgewalzt wird. Auch läßt sich durch die ununterbrochene Anlagefläche die Übertragwalze auf einfache Weise gemeinsam mit dem Farbwerk waschen, so daß sich keine Farbreste in den zwischen den Stegen vorgesehenen Vertiefungen absetzen können. Durch die immerwährende Anlage der Übertragwalze an der Farbkastenwalze ist es weiterhin möglich, zuviel geförderte nicht benötigte Farbe aus dem Farbwerk in den Farbkasten zurückzufördern, so daß ein Spritzen der Farbe im Farbwerk mit Sicherheit vermieden wird.

Der Antrieb der Übertragwalze mittels beidseitig angeordneten Stirnrädern gewährleistet einen gleichmäßigen Farbübertrag zwischen Übertragwalze und Reibwalze, so daß sich die Bremswirkung der Farbkastenwalze bei der Übertragwalze nicht durch einen unkontrollierten Schlupf bzw. einseitig stärkere oder schwächere Anlage negativ auswirken kann. Ein weiterer Vorteil einer derartig ausgebildeten Übertragwalze besteht darin, daß bei den unterschiedlichen Umfangsgeschwindigkeiten zwischen Übertragwalze und Farbkastenwalze durch die geringe Breite der Stege und durch den geringen Anlagedruck derselben an der Farbkastenwalze nur eine minimale Erwärmung der in das Farbwerk zu übertragenden Farbe erfolgt, selbst bei höchster Maschinengeschwindigkeit. Andererseits werden aber gerade durch den Anlagedruck die restlichen Formänderungen durch eine minimale Erwärmung kompensiert bzw. unwirksam gemacht.

In den Unteransprüchen sind vorteilhafte Ausgestaltungen des Erfindungsgegenstandes gekennzeichnet, wobei das Merkmal von Anspruch 2 eine Ausgestaltung der Mantelfläche der Übertragwalze kennzeichnet, die es ermöglicht bei stärkerer, insgesamt aber bereits bei relativ schwacher Anpreßkraft zwischen Übertragwalze und Reibwalze, eine ununterbrochene, durchgehende Berührung zwischen beiden Walzen zu erreichen. Hierdurch kann die Walkreibung und damit die Wärmeentwicklung wesentlich reduziert werden und trotzdem ein ununterbrochener dünner Farbfilm in das Farbwerk übertragen werden.

Durch die Anordnung von Stirnrädern auf beiden Stirnseiten der Übertragwalze gemäß Anspruch 3 und deren Antrieb über Stirnräder auf den Achsschenkeln der Reibwalze ist ein einseitiges Anliegen der Übertragwalze durch die Verzahnungskräfte mit Sicherheit ausgeschlossen, so daß auch über die Länge der Übertragwalze eine gleichmäßig dünne Farbübertragung gewährleistet ist. Die Befestigung der Stirnräder über Druckfedern ermöglicht bei der Montage der Übertragwalze einen gleichmäßigen Zahneingriff auf beiden Seiten durch einfaches Andrücken der Übertragwalze an die Reibwalze.

Die Merkmale der nachfolgenden Ansprüche haben sich bei umfangreichen Versuchsserien als vorteilhafte Ausgestaltung erwiesen, die auf einfache und kostengünstige Weise eine sichere und optimale Funktion und Farbübertragung des Farbwerks bei allen Maschinengeschwindigkeiten gewährleisten.

Ein Ausführungsbeispiel der Erfindung ist in den Zeichnungen schematisch dargestellt. Es zeigt
Fig. 1 eine Seitenansicht eines Farbwerksausschnittes,
Fig. 2 ein Längsschnitt durch eine Reib- und Übertragwalze gemäß der Erfindung,
Fig. 3 eine Stirnansicht der Übertragwalze,
Fig. 4 eine Draufsicht auf die Übertragwalze und
Fig. 5 das Profil der Übertragwalze im Querschnitt in vergrößerter und überbetonter Darstellung.

Das Farbwerk gemäß Fig. 1 besitzt einen Farbkasten 1 mit einer Farbdosiereinrichtung 2, in dem eine Farbkastenwalze 3 umläuft. An der Farbkastenwalze 3 liegt eine Übertragwalze 4 an, die um eine Reibwalze 5 schwenkbar gelagert ist, von der aus der Farbfilm über Farbwerkswalzen 6 auf den nicht dargestellten Plattenzylinder übertragen wird. Bei dieser Ausführung dreht sich die Farbkastenwalze 3 mit relativ geringer Geschwindigkeit, während die Walzen 4, 5 und 6 mit der Umfangsgeschwindigkeit des Plattenzylinders angetrieben werden, d. h. sich mit voller Maschinengeschwindigkeit drehen. Der Farbkasten 1 und die nachfolgenden Walzen 3 bis 6 sind beiderseits in Maschinenseitengestellen 7 gelagert.

Wie in Fig. 2 dargestellt, ist die Reibwalze 5 beiderseits mit ihren Achsschenkeln 8, 9 über Lager 10, 11 in den Maschinenseitengestellen 7 drehbar gelagert. Auf dem Achsschenkel 8 ist außerhalb des Maschinenseitengestells ein Antriebsstirnrad 12 befestigt. Beiderseits der Reibwalze 5 sind auf deren Achsschenket 8,9 9 Stirnräder 13,14 gelagert, die mittels den Schrauben 15 über die Scheiben 16 und Tellerfedern 17 über einen Zwischenring 18 an die Stirnseiten der Reibwalze 5 gepreßt werden, so daß sie über Reibkontakt die Antriebskräfte auf die Übertragwalze 4 übertragen.

Die Übertragwalze 4 wiederum ist über die Hebel 19, 20 um die Reibwalze 5 schwenkbar gelagert, derart, daß die Hebel 19, 20 über Büchsen 21 auf den Lagerhaltern 10, 11 gelagert sind. Die Übertragwalze 4 ist über Nadellager 22 auf einer nicht drehenden Achse 23 gelagert, die beiderseits in Schiebelagern 24 in den Hebeln 19, 20 geführt ist. Die Druckschrauben 25 nehmen in ihrem Innern eine Druckfeder auf, die den Druckbolzen 26 nach außen drücken und somit die Übertragwalze 4 über die Achse 23 an die Reibwalze 5 anpressen. Über die Druckschrauben 25 läßt sich die Anpreßkraft in ihrer Stärke einstellen.

Beiderseits an den Stirnseiten sind an der Übertragwalze 4 Stirnräder 27, 28 befestigt, die mit den Stirnrädern 13, 14 an der Reibwalze in Eingriff stehen. Durch einfaches Anpressen der Übertragwalze 4 an die Reibwalze 5 stellen sich die Stirnräder 13, 14 durch ihren Reibkontakt automatisch spielfrei ein. Die Mantelfläche der Übertragwalze 4 trägt einen Überzug 29 aus elastischem Material, z. B. Polyurethan-45 Shore. Dieser Überzug 29 ist an seiner Mantelfläche mit schmalen Stegen 30 versehen (Fig. 3, 4 und 5), die schraubenlinienförmig verlaufen. Beiderseits werden die Stege von Ausnehmungen 31 begrenzt, die mit kleiner Neigung 32 in die Stege übergehen (Fig. 5). Im gezeigten Ausführungsbeispiel wurde eine Breite der Stege 30 von etwa 2 mm gewählt, wobei der Grund der Ausnehmungen 31 0,2 mm tiefer als die Stege liegt und die Neigung 32 beiderseits der Stege 30 etwa 6° beträgt bei einem Durchmesser der Übertragwalze 4 von 85 mm und 12 Stegen am Umfang. In der Regel ist die Steghöhe stets niedriger als 1 mm. Die Anzahl der Stege ist von der Menge der maximal zu übertragenden Farbe bzw. der maximalen Schichtdicke des vom Duktor geförderten Farbfilms abhängig.

Die Anstellkraft der in den Druckschrauben 25 vorgesehenen Federn läßt sich im gezeigten Ausführungsbeispiel über nicht dargestellte Anschläge begrenzen, die an den Hebeln 19, 20 in Richtung auf die Reibwalze 5 angeordnet sind und z. B. über Stellschrauben eine genaue Einstellung der Anstellkraft ermöglichen. Auch ist die Übertragwalze 4 über die Hebel 19, 20 von der Farbkastenwalze 3 abschwenkbar, z. B. zum Abstellen der Farbzufuhr in das Farbwerk Der Überzug 29 auf der Übertragwalze 4 besteht vorteilhafterweise aus einem elastischen Material mit hoher Verschleißfestigkeit.

Mit einem so ausgebildeten Farbwerk läßt sich eine konstante Farbübertragung erreichen mit einer guten Farbrückförderung, mit möglichst geringer Erwärmung der in das Farbwerk zu übertragenden Farbe und mit einer leichten Justierbarkeit der Übertragwalze, wobei eine Übertragung dünnster Farbschichten vom Duktor gewährleistet ist, so daß eine genaue Einstellung der in das Farbwerk zu übertragenden Farbmenge und eine Farbvoreinstellung auf einfache Weise durchgeführt werden kann.

## Patentansprüche

1. Farbwerk für Druckmaschinen mit einer im Farbkasten umlaufenden Farbkastenwalze, einer Übertragwalze, deren Mantelfläche einen Überzug (29) aus elastischem Material trägt, wobei der Überzug mit mehreren schraubenlinienförmig verlaufenden Stegen auf seiner Mantelfläche versehen ist, und mit einer mit Maschinengeschwindigkeit umlaufenden Reibwalze, an der die Übertragwalze abrollt und den Farbfilm in das Farbwerk weitertransportiert, dadurch gekennzeichnet, daß die Übertragwalze (4) unter Preßkontakt an der Reibwalze (5) derart abrollt, daß eine durchgehende Kontaktanlage auch zwischen den Stegen (30) erfolgt, daß die Übertragwalze (4) von der Reibwalze (5) über Stirnräder (13, 14, 27, 28) antreibbar ist und daß die Stege (30) stets mit geringem Druck an der langsamer laufenden Farbkastenwalze (3) anliegen.

2. Farbwerk nach Anspruch 1, dadurch gekennzeichnet, daß die Stege (30) mit geringer Breite gebildet sind, die von beiderseits mit kleiner Neigung (32) verlaufenden Ausnehmungen (31) begrenzt sind, deren Grundfläche nur um ein geringes Maß tiefer als die Mantelfläche des Überzuges (29) liegt.

3. Farbwerk nach Anspruch 1 und 2, dadurch gekennzeichnet, daß die Übertragwalze (4) an beiden Stirnseiten Stirnräder (27, 28) trägt, die mit Stirnrädern (13, 14) auf den Achsschenkel (8, 9) der Reibwalze (5) in Eingriff stehen und daß die Stirnräder (13, 14) der Reibwalze (5) unter dem Druck von Federn in Reibkontakt mit der Reibwalze (5) stehen.

4. Farbwerk nach Anspruch 1 bis 3, dadurch gekennzeichnet, daß die Übertragwalze (4) unter dem Druck von Federn an die Farbkastenwalze (3) angestellt und die Anstellkraft über Anschläge begrenzbar ist.

5. Farbwerk nach Anspruch 1 bis 4, dadurch gekennzeichnet, daß die Übertragwalze (4) von der Farbkastenwalze (3) abschwenkbar gelagert ist.

6. Farbwerk nach Anspruch 1 bis 5, dadurch gekennzeichnet, daß der Überzug (29) aus elastischem Material mit hoher Verschleißfestigkeit gefertigt ist.

7. Farbwerk nach Anspruch 1 bis 6, dadurch gekennzeichnet, daß die Grundfläche der Ausnehmungen (31) weniger als 1 mm tiefer als die Stege (30) liegt und das elastische Material (29) eine Härte von 35-55 Shore aufweist.

8. Farbwerk nach Anspruch 1 bis 7, dadurch gekennzeichnet, daß die Stege (30) am Überzug (29) 2 mm breit sind, die Grundfläche der Ausnehmungen (31) 0,2 mm tiefer als die Stege (30) liegt und die Neigung (32) der Ausnehmungen (31) beiderseits der Stege 6° beträgt, bei einem Durchmesser von 85 mm und 12 Stegen am Umfang der Übertragwalze (4).

## Claims

1. Inking unit for printing machines provided with a duct roller rotating within the inkwell, a transfer roller, the shell surface of which is covered with a coat (29) of elastic material, whereby the said coat comprises on its shell surface several helically arranged webs, a friction roller rotating in sincronism with the machine speed, the transfer roller riding on the said friction roller carrying the ink film on to the inking unit, wherein the transfer roller (4) rides on the friction roller (5) under pressure contact in such a way as to ensure a continuous contact configuration also between the webs (30), while the transfer roller (4) is impellable by the friction roller (5) via the spur gears (13, 14, 27, 28) and the webs (30) always rest under slight pressure on the duct roller (3) rotating slowlier.

2. Inking unit according to claim 1, wherein the webs (30) are of small width and are limited by the recesses (31) bilaterally arranged with slight inclination (32) while their basic surface lies on a level which is only slightly inferior to the level of the shell surface of the coat (29).

3. Inking unit according to claims 1 and 2, wherein the transfer roller (4) comprises on both front sides spur gears (27, 28) which are in engagement with spur gears (13, 14) on the steering knuckles (8, 9) of the friction roller (5) while the spur gears (13, 14) of the friction roller (5) owing to the spring pressure imposed to it is in frictional contact with the friction roller (5).

4. Inking unit according to claims 1 to 3, wherein the transfer roller (4) is set under spring pressure to the duct roller (3), whereby the adjusting force can be limited by stops.

5. Inking unit according to claims 1 to 4, wherein the transfer roller (4) is supported by the duct roller (3) from which it can be swung off.

6. Inking unit according to claims 1 to 5, wherein the coat (29) is made of elastic material featuring an important resistance to wear.

7. Inking unit according to claims 1 to 6, wherein the basic surface of the recesses (31) is located less then 1 mm below the webs (30), while the elastic material (29) has a hardness of 35-55 Shore.

8. Inking unit according to claims 1 to 7, wherein the webs (30) on the coat (29) are 2 mm wide, the basic surface of the recesses (31) being arranged on a level which is 0,2 mm below the level of the webs (30), the inclination (32) of the recesses (31) being 6° on both sides of the webs, at a diameter of 85 mm and with 12 webs arranged on the circumference of the transfer roller (4).

## Revendications

1. Dispositif encreur pour machines à imprimer, comportant un cylindre d'encrier tournant dans l'encrier, un cylindre de transfert, dont l'enveloppe cylindrique porte un revêtement (29) en une matière élastique, ce revêtement étant muni, sur son enveloppe cylindrique, de plusieurs nervures hélicoïdales, ainsi qu'un cylindre à friction tournant à la vitesse de la machine, contre lequel le cylindre de transfert roule et transfère le film d'encre dans le dispositif encreur, caractérisé en ce que le cylindre de transfert (4) roule, avec un contact à pression, contre le cylindre à friction (5), de sorte qu'il se produit aussi un contact continu entre les nervures (30), que le cylindre de transfert (4) peut être entraîné par le cylindre à friction (5) par l'intermédiaire de pignons droits (13, 14, 27, 28) et que les nervures (30) sont toujours appliquées avec une faible pression contre le cylindre d'encrier (3), qui tourne plus lentement.

2. Dispositif encreur suivant la revendication 1, caractérisé en ce que les nervures (30) ont une faible largeur, qu'elles sont limitées des deux côtés par des évidements (31) à faible pente (32) dont la surface de fond n'est que légèrement plus profonde que l'enveloppe cylindrique du revêtement (29).

3. Dispositif encreur suivant les revendications 1 et 2, caractérisé en ce que le cylindre de transfert (4) porte, sur ses deux faces frontales, des pignons droits (27, 28) se trouvant en prise avec des pignons droits (13, 14) qui sont sur les tourillons d'axe (8, 9) du cylindre à friction (5) et que les pignons droits (13, 14) du cylindre à friction (5) sont sous la pression de ressorts, en contact par friction avec le cylindre à friction (5).

4. Dispositif encreur suivant les revendications 1 à 3, caractérisé en ce que le cylindre de transfert (4) est appuyé, sous la pression de ressorts, contre le cylindre d'encrier (3) et que la force d'appui peut se limiter par des butées.

5. Dispositif encreur suivant les revendications 1 à 4, caractérisé en ce que le cylindre de transfert (4) peut s'escamoter par rapport au cylindre d'encrier (3).

6. Dispositif encreur suivant les revendications 1 à 5, caractérisé en ce que le revêtement (29) en matière élastique est très résistant à l'usure.

7. Dispositif encreur suivant les revendications 1 à 6, caractérisé en ce que la surface de fond des évidements (31) est moins d'1 mm plus profonde que les nervures (30) et que la matière élastique (29) a une dureté de 35-55 shore.

8. Dispositif encreur suivant les revendications 1 à 7, caractérisé en ce que les nervures (30) qui sont sur le revêtement (29) ont 2 mm de large, que la surface de fond des évidements (31) est de 0,2 mm plus profonde que les nervures (30) et que la pente (32) des évidements (31) est de 6° des deux côtés des nervures, pour un diamètre de 85 mm et 12 nervures sur le pourtour du cylindre de transfert (4).
